# EUROPÄISCHE PATENTSCHRIFT

(11) **EP 2 900 391 B1**
(45) Veröffentlichungstag und Bekanntmachung des Hinweises auf die Patenterteilung: **21.03.2018**
(21) Anmeldenummer: 13796064.7
(22) Anmeldetag: 27.11.2013
(51) Int. Cl.: B05C 17/005, B05C 17/01

(54) **AUSTRAGVORRICHTUNG**
DISCHARGE DEVICE
DISPOSITIF DE FOURNITURE

(30) Priorität: 03.12.2012 EP 12195273
(43) Veröffentlichungstag der Anmeldung: 05.08.2015
(73) Patentinhaber: Sulzer Mixpac AG, 9469 Haag (CH)
(72) Erfinder: ETTLIN, Josef, CH-9453 Eichberg (CH)
(74) Vertreter: Manitz Finsterwald Patentanwälte PartmbB
(86) Internationale Anmeldenummer: PCT/EP2013/074849
(87) Internationale Veröffentlichungsnummer: WO 2014/086635

(56) Entgegenhaltungen:
- WO-A1-98/40115
- WO-A1-98/40167
- US-A- 3 572 336

## Beschreibung

Die Erfindung betrifft eine Austragvorrichtung nach dem Oberbegriff des Anspruchs 1.

Aus der EP 1 968 751 B1 ist bereits eine Austragvorrichtung zum gleichzeitigen Ausbringen von zumindest zwei fließfähigen Komponenten einer Mehrkomponentenmasse aus unterschiedlichen Vorratsvolumen, mit zumindest zwei Kolben, die zum Ausbringen der Komponenten aus den zumindest zwei Vorratsvolumen entlang ihrer Erstreckungsrichtung verschiebbar sind, und mit einer Vorschubeinheit zum Bewegen der Kolben entlang ihrer Erstreckungsrichtung, bekannt.

Die US 3 572 336 A offenbart eine Austragvorrichtung gemäß dem Oberbegriff des Anspruchs 1. Weitere Austragvorrichtungen zum gleichzeitigen Ausbringen zweier fließfähiger Komponenten sind aus der WO 98/40115 A1 und der WO 98/40167 A1 bekannt.

Der Erfindung liegt insbesondere die Aufgabe zugrunde, eine Austragvorrichtung für eine Mehrkomponentenmasse bereitzustellen, die eine einfache Bedienung ermöglicht. Sie wird durch eine erfindungsgemäße Austragvorrichtung entsprechend dem Anspruch 1 gelöst. Weiterbildungen der Erfindung ergeben sich aus den abhängigen Ansprüchen.

Die Erfindung geht aus von einer Austragvorrichtung zum gleichzeitigen Ausbringen von zumindest zwei fließfähigen Komponenten einer Mehrkomponentenmasse aus unterschiedlichen Vorratsvolumen, mit zumindest zwei Kolben, die zum Ausbringen der Komponenten aus den zumindest zwei Vorratsvolumen entlang ihrer Erstreckungsrichtung verschiebbar sind, und mit einer Vorschubeinheit zum Bewegen der Kolben entlang ihrer Erstreckungsrichtung.

Es wird vorgeschlagen, dass die Vorschubeinheit zumindest ein Energiespeicherelement aufweist, das dazu vorgesehen ist, eine Kraft zum Bewegen der Kolben bereitzustellen, und zumindest ein Freigabeelement aufweist, das dazu vorgesehen ist, die Bewegung der Kolben durch das zumindest eine Energiespeicherelement freizugeben. Indem die Kolben durch ein oder mehrere Energiespeicherelemente bewegt werden, muss eine Kraft dafür zum Bewegen der Kolben nicht von einem Benutzer aufgebracht werden. Dadurch kann eine Austragvorrichtung für eine Mehrkomponentenmasse bereitgestellt werden, die eine einfache Bedienung ermöglicht. Unter einer Mehrkomponentenmasse soll insbesondere eine fließfähige Masse aus zumindest zwei Komponenten verstanden werden, wobei zumindest eine der Komponenten ein Aktivator ist, durch den nach einem Vermischen der Komponenten eine chemische Reaktion ausgelöst wird, durch welche sich chemische oder physikalische Eigenschaften der Mehrkomponentenmasse verändern. Die Mehrkomponentenmasse kann aber auch beispielsweise als eine Creme zum Auftragen auf die Haut ausgeführt sein, bei der erst kurz vor dem Austragen einer Grundcreme zusätzliche Komponenten, wie beispielsweise Vitamine zugemischt werden. Unter einer "Komponente der Mehrkomponentenmasse" soll dabei insbesondere ein fließfähiges Material verstanden werden, welches unvermischt mit einer anderen Komponente über einen Zeitraum gelagert werden kann, der länger ist als ein Zeitraum, während dem nach dem Vermischen der Komponenten die chemische Reaktion abläuft. Vorzugsweise sind die voneinander getrennten Komponenten über einen Zeitraum von Wochen, Monaten oder Jahren lagerbar, während die Mehrkomponentenmasse nach dem Vermischen der Komponenten innerhalb eines Zeitraums von Sekunden, Minuten oder auch Stunden ihre endgültigen Eigenschaften annimmt. Unter einem "Energiespeicherelement" soll insbesondere ein mechanisches Bauteil verstanden werden, das dazu vorgesehen ist, eine Energie zu speichern und diese in Form einer auf die Kolben wirkenden Kraft abzugeben. Das zumindest eine Energiespeicherelement ist vorzugsweise als eine mechanische Feder ausgebildet. Grundsätzlich ist aber auch eine andere Ausgestaltung, beispielsweise mittels eines Druckbehälters, bei dem ein Gasdruck in die Kraft zum Bewegen der Kolben umgesetzt wird, denkbar. Unter einem "Freigabeelement" soll insbesondere ein Bauteil verstanden werden, das für eine Betätigung durch einen Benutzer vorgesehen ist und das die Kolben direkt oder indirekt für eine Bewegung freigibt. Unter "direkt freigeben" soll in diesem Zusammenhang insbesondere verstanden werden, dass das Freigabeelement die Kolben bewegungstechnisch entsperrt, während das zumindest eine Energiespeicherelement ständig eine Kraft auf die Kolben ausübt. Unter "indirekt freigeben" soll insbesondere verstanden werden, dass das Freigabeelement dazu vorgesehen ist, die Bewegung der Kolben freizugeben, indem es das zumindest eine Energiespeicherelement für eine Kraftabgabe freischaltet oder aktiviert, beispielsweise wenn das zumindest eine Energiespeicherelement mittels eines Druckbehälters ausgebildet ist. Unter "vorgesehen" soll insbesondere speziell ausgelegt und/oder ausgestattet verstanden werden.

Weiter wird vorgeschlagen, dass die Vorschubeinheit ein Kulissenelement und zumindest ein Rastelement aufweist, die dazu vorgesehen sind, die zumindest zwei Kolben gegen die Kraft des Energiespeicherelements zu verrasten. Dadurch kann die Kraft des zumindest einen Energiespeicherelements, die auf die Kolben wirkt, besonders einfach gegen das Gehäuse abgestützt werden. Zudem ist eine einfache und kompakte Ausbildung der Vorschubeinheit möglich. Unter einem "Kulissenelement" soll insbesondere ein Bauteil verstanden werden, das für eine insbesondere formschlüssige Verbindung mit einem korrespondierenden Rastelement vorgesehen ist, wobei auch eine kraftschlüssige Verbindung möglich ist. Unter einem "Rastelement" soll insbesondere ein Bauteil zum Eingriff in das Kulissenelement verstanden werden. Unter "verrasten" soll insbesondere eine rein formschlüssige Verbindung verstanden werden, die zur Abstützung der von dem zumindest einen Energiespeicherelement ausgeübten Kraft vorgesehen ist und die durch eine Relativbewegung zwischen dem Rastelement und dem Kulissenelement in einer Richtung, die zumindest im Wesentlichen senkrecht zu einer Richtung, entlang der die Kraft orientiert ist wirkt, gelöst werden kann. Unter "zumindest im Wesentlichen senkrecht" soll dabei insbesondere verstanden werden, dass die Richtung, in der die Kraft wirkt, mit der Richtung, entlang der die Relativbewegung erfolgt, einen Winkel von zumindest 80 Grad einschließt.

Die Austragvorrichtung ist beispielsweise dafür ausgelegt, insgesamt zwischen 0.5 und 5 ml, insbesondere zwischen 1 und 3 ml, beispielsweise in 4 bis 8 Schritten auszutragen. Sie ist ausserdem dafür ausgelegt, nur einmal verwendet und anschliessend entsorgt zu werden.

Weiter wird vorgeschlagen, dass die Austragvorrichtung ein Gehäuse aufweist, gegen welches das zumindest eine als Feder ausgebildete Energiespeicherelement abgestützt ist. Dadurch kann das zumindest eine Energiespeicherelement konstruktiv einfach ausgeführt werden. Grundsätzlich kann dabei eine einzige Feder für die zumindest zwei Kolben als gemeinsames Energiespeicherelement vorgesehen werden. Es ist aber auch denkbar, eine gleiche Anzahl von Energiespeicherelementen vorzusehen, wie die Austragvorrichtung Kolben aufweist. Insbesondere bei einer Ausgestaltung als Federn ist dadurch eine Anordnung der Energiespeicherelemente innerhalb der Kolben denkbar, wodurch die Austragvorrichtung besonders kompakt ausgebildet werden kann. Unter den im Folgenden verwendeten Begriffen "nach innen gewandt" und "nach außen gewandt" soll insbesondere eine Orientierung in Bezug auf das Gehäuse verstanden werden. Das Gehäuse weist vorzugsweise eine im Wesentlichen zylindrische Form auf, wobei "nach innen gewandt" vorzugsweise einer in Bezug auf die Form des Gehäuses radial nach innen gerichteten Orientierung entspricht. Analog entspricht "nach außen gewandt" vorzugsweise einer in Bezug auf die Form des Gehäuses radial nach außen gerichteten Orientierung.

Ferner ist es vorteilhaft, wenn das Kulissenelement zumindest in Bezug auf eine Bewegung entlang der Erstreckungsrichtung der Kolben fest mit den zumindest zwei Kolben verbunden ist. Dadurch können die Kolben bewegungstechnisch einfach miteinander gekoppelt werden. Weiter sind die beiden Kolben dadurch über das gemeinsame Kulissenelement gegen die Kraft des zumindest einen Energiespeicherelements fixiert, wodurch lediglich ein Kulissenelement vorgesehen werden muss. Außerdem können dadurch das Kulissenelement und die Kolben einstückig ausgebildet werden, beispielsweise als Kunststoffspritzteil. Durch eine solche Ausgestaltung ist somit eine konstruktiv einfache Ausgestaltung möglich.

In einer besonders vorteilhaften Ausgestaltung wird vorgeschlagen, dass das Kulissenelement eine Rastkulisse aufweist, die einen Vorschub für die zumindest zwei Kolben zum Ausbringen der Komponenten definiert. Dadurch kann ein Weg, um den die Kolben bei jeder Betätigung des Freigabeelements verschoben werden, festgelegt werden, wodurch eine einfache, portionierte Ausbringung der Mehrkomponentenmasse erreicht werden kann. Durch die portionierte Ausbringung mittels des zumindest einen Energiespeicherelements kann beispielsweis eine Handhabung verbessert werden.

Vorzugsweise ist das Rastelement fest mit dem Gehäuse verbunden. Dadurch kann die Vorschubeinheit besonders einfach ausgebildet werden. Zudem kann einfach erreicht werden, dass die auf die Kolben wirkende Kraft, welche von dem zumindest einen Energiespeicherelement bereitgestellt wird, wieder gegen das Gehäuse abgestützt wird, wodurch die Kolben vorteilhaft gegen eine Bewegung gesichert werden können.

Weiter wird vorgeschlagen, dass die Vorschubeinheit ein weiteres Rastelement aufweist, das fest mit dem Freigabeelement verbunden ist. Dadurch kann einfach eine weitere Verrastung für das Kulissenelement bereitgestellt werden, die im Wechsel mit dem Rastelement, welches fest mit dem Gehäuse verbunden ist, dazu vorgesehen werden kann, die Kolben bei jeder Betätigung des Freigabeelements um einen definierten Betrag zu verschieben.

Vorzugsweise ist das Freigabeelement dazu vorgesehen, eine Rastverbindung zwischen dem Kulissenelement und dem ersten Rastelement zu lösen. Dadurch kann die Vorschubeinheit besonders einfach ausgestaltet werden, insbesondere wenn das weitere Rastelement für eine Rastverbindung nach dem Lösen der Rastverbindung zwischen dem Kulissenelement und dem ersten Rastelement vorgesehen ist. Dadurch können die Rastelemente mit jeder Betätigung des Freigabeelements wechselweise in Eingriff mit dem Kulissenelement gebracht werden, wodurch die Vorschubeinheit eine besonders einfache Betätigung erlaubt. Insbesondere kann das Freigabeelement für eine Betätigung durch Eindrücken vorgesehen werden, wodurch die Austragvorrichtung besonders einfach gehandhabt werden kann.

Außerdem ist es vorteilhaft, wenn die Austragvorrichtung eine Mischeinheit aufweist, die dazu vorgesehen ist, die zumindest zwei Komponenten während des Ausbringens miteinander zu vermischen. Dadurch kann eine vorteilhafte Vermischung der Komponenten erreicht werden. Vorzugsweise sind die Mischeinheit und das Gehäuse getrennt ausgebildet, wodurch die Mischeinheit eine auf die Mehrkomponentenmasse angepasste Ausgestaltung aufweist. In Abhängigkeit von der Mehrkomponentenmasse kann dann das Gehäuse, welches die Vorschubeinheit umfasst, einfach mit einer angepassten Mischeinheit verbunden werden.

Weitere Vorteile ergeben sich aus der folgenden Figurenbeschreibung. In den Figuren ist ein Ausführungsbeispiel der Erfindung dargestellt. Die Figuren, die Figurenbeschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Dabei zeigen:
- Fig. 1: eine erfindungsgemäße Austragvorrichtung in einer Explosionsdarstellung,
- Fig. 2: eine Vorschubeinheit der Austragvorrichtung und
- Fig. 3: eine Mischeinheit der Austragvorrichtung.

Die Figuren 1 bis 3 zeigen eine Austragvorrichtung für eine Mehrkomponentenmasse. Die Austragvorrichtung dient zum gleichzeitigen Ausbringen von zwei unterschiedlichen fließfähigen Komponenten der Mehrkomponentenmasse aus unterschiedlichen Vorratsvolumen 10, 11, die in die Austragvorrichtung integriert sind. Für das Ausbringen umfasst die Austragvorrichtung eine Mischeinheit 23, mittels der die einzelnen Komponenten während des Ausbringens miteinander vermischt werden. Die Mischeinheit 23 umfasst ein statisches Mischelement 24, welches die Komponenten allein durch Bewegung der Komponenten durch die Mischeinheit 23 hindurch miteinander vermischt.

In dem dargestellten Ausführungsbeispiel ist die Austragvorrichtung für einen Einmalgebrauch vorgesehen. Die Austragvorrichtung umfasst ein Gehäuse 19 und zwei innerhalb des Gehäuses 19 angeordnete Vorratsbehälter, welche die Vorratsvolumen 10, 11 zur Aufnahme der Komponenten aufspannen. Die Vorratsvolumen 10, 11 sind voneinander getrennt. In einem Auslieferungszustand ist in jedes der Vorratsvolumen 10, 11 eine der Komponenten eingebracht. Die Vorratsbehälter, welche die Vorratsvolumen 10, 11 ausbilden, sind fest mit dem Gehäuse 19 verbunden. Da in dem dargestellten Ausführungsbeispiel die Austragvorrichtung für einen Einmalgebrauch vorgesehen ist, sind die Vorratsbehälter nicht für einen Austausch vorgesehen. Die Vorratsbehälter können dabei grundsätzlich durch das Gehäuse 19 ausgebildet werden.

Prinzipiell kann die Austragvorrichtung für eine Mehrkomponentenmasse vorgesehen werden, die mehr als zwei Komponenten aufweist. In einer solchen Ausgestaltung, die in den Figuren nicht näher dargestellt ist, umfasst die Austragvorrichtung mehr als die zwei Vorratsvolumen 10, 11. Weiter kann die Austragvorrichtung auch für einen Mehrfachgebrauch vorgesehen werden, beispielsweise indem die Vorratsbehälter getrennt von der Gehäuse 19 ausgebildet werden und dazu vorgesehen sind, nach einem vollständigen Entleeren ausgetauscht zu werden.

Die Mischeinheit 23 mit dem Mischelement 24 ist an das Gehäuse 19 angebunden. Die Mischeinheit 23 weist für jedes der Vorratsvolumen 10, 11 einen eigenen Zufluss 25, 26 auf, durch den hindurch die entsprechende Komponente zu dem Mischelement 24 fließen kann. In einem Auslieferungszustand sind die Vorratsvolumen 10, 11 verschlossen. Zum Öffnen der Vorratsvolumen 10, 11 und damit zum Aktivieren der Austragvorrichtung wird ein Teil der Mischeinheit 23, der das Mischelement 24 und die Zuflüsse 25, 26 umfasst, entgegen einer Austragrichtung in Richtung des Gehäuses 19 verschoben. Die Zuflüsse 25, 26 weisen seitliche Öffnungen auf, die beim Verschieben in die Vorratsvolumen 10, 11 eintauchen und somit die Vorratsvolumen 10, 11 öffnen (vgl. Figur 3).

Um die Komponenten aus den Vorratsvolumen 10, 11 auszubringen, umfasst die Austragvorrichtung zwei Kolben 12, 13, die innerhalb der Vorratsvolumen 10, 11 beweglich geführt sind. Die Kolben 12, 13 sind fest miteinander verbunden, wodurch sie gleichzeitig miteinander bewegt werden. Die Kolben 12, 13 sind parallel zueinander angeordnet. In dem dargestellten Ausführungsbeispiel sind die Vorratsvolumen 10, 11 und die Kolben 12, 13 jeweils gleich groß, wodurch die Komponenten in ausgebrachtem Zustand ein Mischungsverhältnis von 1:1 aufweisen. Grundsätzlich können die Vorratsvolumen 10, 11 auch unterschiedliche Querschnittsflächen aufweisen, wodurch sich das Mischungsverhältnis definieren lässt. Unabhängig von einem Verhältnis der Querschnittsflächen der Vorratsvolumen 10, 11 werden die Kolben 12, 13 durch die Vorschubeinheit 15 parallel miteinander bewegt, d.h. gleichzeitig und mit gleichem Vorschub.

Zur Bereitstellung einer Kraft für die Bewegung der Kolben 12, 13 entlang der Erstreckungsrichtung 14 der Kolben 12, 13 weist die Vorschubeinheit 15 zwei Energiespeicherelemente 16, 17 auf. Die Energiespeicherelemente 16, 17 sind in dem dargestellten Ausführungsbeispiel jeweils in Form einer Spiralfeder ausgebildet, welche innerhalb des zugehörigen Kolbens 12, 13 angeordnet ist. In einem Auslieferungszustand sind die Energiespeicherelemente 16, 17 vorgespannt und durch die Vorschubeinheit 15 fixiert.

Weiter umfasst die Vorschubeinheit 15 ein Freigabeelement 18, mittels dessen die Bewegung der Kolben 12, 13 durch die Energiespeicherelemente 16, 17 freigegeben werden kann. Die Energiespeicherelemente 16, 17 sind wirkungsmäßig jeweils zwischen einem der Kolben 12, 13 und dem Gehäuse 19 angeordnet. Die als Federn ausgebildeten Energiespeicherelemente 16, 17 stützen sich mit einem Ende an dem Gehäuse 19 und mit einem Ende an dem jeweiligen Kolben 12, 13 ab.

Zur Fixierung der Kolben 12, 13 gegen die Kraft der Energiespeicherelemente 16, 17 umfasst die Vorschubeinheit 15 ein Kulissenelement 20 und zwei Rastelemente 21, 22. Das Freigabeelement 18 bildet teilweise einen Druckknopf aus, welcher zur Freigabe der Kolben 12, 13 von einem Benutzer betätigt werden kann. Eine Betätigungsrichtung des Freigabeelements 18 ist im Wesentlichen senkrecht zu der Erstreckungsrichtung 14 der Kolben 12, 13 orientiert.

Das Gehäuse 19 weist eine zylindrische Form auf. Das Freigabeelement 18 ist außen an dem Gehäuse 19 angeordnet. Zur Befestigung weist das Freigabeelement 18 zwei Ringe auf, die um das Gehäuse 19 herumgreifen. Entlang der Erstreckungsrichtung 14 der Kolben 12, 13 sind die Ringe beabstandet voneinander angeordnet. Der Druckknopf ist durch einen Bereich des Freigabeelements 18a ausgebildet, der räumlich zwischen den beiden Ringen angeordnet ist. Der von dem Freigabeelement 18 ausgebildete Druckknopf ist nach außen gewandt und an einer Seite des Gehäuses 19 angeordnet.

Das Kulissenelement 20 ist in Bezug auf eine Bewegung entlang der Erstreckungsrichtung 14 der Kolben 12, 13 fest mit beiden Kolben 12, 13 verbunden. Senkrecht zu der Erstreckungsrichtung 14 der Kolben 12, 13 ist das Kulissenelement 20 elastisch verformbar. Das Kulissenelement 20 bildet eine Rastkulisse aus, die in Form einer Verzahnung ausgeführt ist. Das Kulissenelement 20 ist innerhalb des Gehäuses 19 angeordnet. Die durch das Kulissenelement 20 ausgebildete Rastkulisse ist nach außen gerichtet. Das Kulissenelement 20 und die Rastelemente 21, 22 sind dazu vorgesehen, die Kolben 12, 13 zu verrasten und damit gegen eine Kraft der Energiespeicherelemente 16, 17, die permanent auf die Kolben 12, 13 wirkt, zu fixieren.

Die Rastkulisse des Kulissenelements 20 definiert einen Vorschub, um den die Kolben 12, 13 bei einer Betätigung des Freigabeelements 18 jeweils bewegt werden. Das Kulissenelement 20 weist eine Vielzahl von Zähnen auf, die die Rastkulisse ausbilden. Der Vorschub ist durch einen Abstand definiert, den die Zähne jeweils untereinander aufweisen. Bei jeder Betätigung des Freigabeelements 18 werden das Kulissenelement 20 und die mit dem Kulissenelement bewegungstechnisch gekoppelten Kolben 12, 13 um einen Zahn weiter verschoben. Die Kolben 12, 13 sind mittels des Kulissenelements 20 in einer Vielzahl von Zwischenstellung fixierbar. Eine Anzahl der Zwischenstellungen korrespondiert mit einer Anzahl der Zähne, die die Rastkulisse aufweist.

Das erste Rastelement 21 ist fest mit dem Gehäuse 19 verbunden. Es ist nach innen gerichtet und damit dem Kulissenelement 20 zugewandt. Ist das Freigabeelement 18 unbetätigt, greift das fest mit dem Gehäuse 19 verbundene Rastelement 21 in die Verzahnung der Rastkulisse des Kulissenelements 20 ein. Das Rastelement 21 verrastet die Kolben 12, 13 gegen die Kraft der Energiespeicherelemente 16, 17, wenn das Freigabeelement 18 unbetätigt ist. Das erste Rastelement 21 ist einstückig mit dem Gehäuse 19 ausgeführt.

Das zweite Rastelement 22 ist fest mit dem Freigabeelement 18 verbunden. Es ist, äquivalent zu dem ersten Rastelement 21, ebenfalls nach innen gerichtet und für einen Eingriff in die Rastkulisse des Kulissenelements 20 vorgesehen. Wenn das erste Rastelement 21 in Eingriff mit der Rastkulisse ist, ist das zweite Rastelement 22 zwischen zwei Zähnen der Rastkulisse angeordnet. Ein Abstand, den die beiden Rastelemente 21, 22 zueinander aufweisen, weicht von einem Vielfachen des Abstands zweier Zähne ab.

Durch eine Betätigung des Freigabeelements 18 ist das Rastelement 22 in einer Richtung senkrecht zu der Erstreckungsrichtung 14 der Kolben 12, 13 bewegbar. Bei einer Betätigung des Freigabeelements 18 wird das Rastelement 22 nach innen ausgelenkt. Das Freigabeelement 18 ist senkrecht zu der Erstreckungsrichtung 14 um einen Weg bewegbar, der größer ist als eine Tiefe der Rastkulisse, wodurch bei einer Betätigung des Freigabeelements 18 das Kulissenelement 20 nach innen gedrückt wird. Durch die Bewegung des Freigabeelements 18 wird das Kulissenelement 20 mit der Rastkulisse ausgelenkt, wodurch die Rastverbindung zwischen dem ersten Rastelement 21 und dem Kulissenelement 20 gelöst wird. Das Freigabeelement 18 ist somit dazu vorgesehen, die Rastverbindung zwischen dem ersten Rastelement 21 und dem Kulissenelement 20 zu lösen. Gleichzeitig während des Lösens, d.h. bevor die Rastverbindung zwischen dem ersten Rastelement 21 und dem Kulissenelement 20 vollständig gelöst ist, wird das zweite Rastelement 22 in die Rastkulisse hineinbewegt.

Das zweite Rastelement 22 ist für eine Rastverbindung nach dem Lösen der Rastverbindung zwischen dem Kulissenelement 20 und dem ersten Rastelement 21 vorgesehen. Nach dem Lösen der Rastverbindung zwischen dem ersten Rastelement 21 und dem Kulissenelement 20 werden die Kolben 12, 13 durch die Kraft der Energiespeicherelemente 16, 17 bewegt, bis das zweite Rastelement 22 an einem Zahn der Rastkulisse des Kulissenelements 20 anliegt. Ein Weg, um den die Kolben 12, 13 mit dem Betätigen des Freigabeelements 18 bewegt werden, ist kleiner als der Abstand, den die Zähne aufweisen.

Wird das Freigabeelement 18 wieder losgelassen, wird das mit dem Freigabeelement 18 verbundene Rastelement 22 aus der Rastkulisse hinausbewegt. Die Kolben 12, 13 werden dadurch wieder für eine Bewegung freigegeben, wodurch die Energiespeicherelemente 16, 17 die Kolben 12, 13 weiterbewegen, bis das erste Rastelement 21 am nächsten Zahn der Rastkulisse anliegt. Die Kolben 12, 13 sind somit durch das Betätigen des Freigabeelements 18 und das nachfolgende Loslassen des Freigabeelements 18 um einen durch die Rastkulisse definierten Weg bewegbar, wobei die Kraft zur Bewegung der Kolben 12, 13 lediglich von den Energiespeicherelementen 16, 17 bereitgestellt wird.

Die Austragvorrichtung ist im Wesentlichen aus Kunststoff gefertigt. Insbesondere das Gehäuse 19 mit dem ersten Rastelement 21, das Freigabeelement 18 mit dem zweiten Rastelement 22 sowie die Kolben 12, 13 und das Kulissenelement 20 sind in einem Spritzgussverfahren aus Kunststoff hergestellt. Die beiden Kolben 12, 13 und das Kulissenelement 20 sind dabei vorzugsweise einstückig ausgebildet. Die Mischeinheit 23 ist typischerweise von dem Gehäuse 19 getrennt ausgeführt, wobei das Gehäuse 19 mit Mischeinheiten 23 unterschiedlicher Ausführung verbunden werden kann.

## Patentansprüche

1. Austragvorrichtung zum gleichzeitigen Ausbringen von zumindest zwei fließfähigen Komponenten einer Mehrkomponentenmasse aus unterschiedlichen Vorratsvolumen (10, 11), mit zumindest zwei Kolben (12, 13), die zum Ausbringen der Komponenten aus den zumindest zwei Vorratsvolumen (10, 11) entlang ihrer Erstreckungsrichtung (14) verschiebbar sind, und mit einer Vorschubeinheit (15) zum Bewegen der Kolben (12, 13) entlang ihrer Erstreckungsrichtung (14),
wobei
die Vorschubeinheit (15) zumindest ein Energiespeicherelement (16, 17) aufweist, das dazu vorgesehen ist, eine Kraft zum Bewegen der Kolben (12, 13) bereitzustellen, und zumindest ein Freigabeelement (18) aufweist, das dazu vorgesehen ist, die Bewegung der Kolben (12, 13) durch das zumindest eine Energiespeicherelement (16, 17) freizugeben,
**dadurch gekennzeichnet, dass**
die Vorschubeinheit (15) ein Kulissenelement (20) und zumindest ein Rastelement (21, 22) aufweist, die dazu vorgesehen sind, die zumindest zwei Kolben (12, 13) gegen die Kraft des Energiespeicherelements (16, 17) zu verrasten.

2. Austragvorrichtung nach Anspruch 1,
**gekennzeichnet durch**
ein Gehäuse (19), gegen welches das zumindest eine als Feder ausgebildete Energiespeicherelement (16, 17) abgestützt ist.

3. Austragvorrichtung nach Anspruch 1 oder 2,
**dadurch gekennzeichnet, dass**
das Kulissenelement (20) zumindest in Bezug auf eine Bewegung entlang der Erstreckungsrichtung (14) der Kolben (12, 13) fest mit den zumindest zwei Kolben (12, 13) verbunden ist.

4. Austragvorrichtung nach einem der vorhergehenden Ansprüche,
**dadurch gekennzeichnet, dass**
das Kulissenelement (20) eine Rastkulisse aufweist, die einen Vorschub für die zumindest zwei Kolben (12, 13) zum Ausbringen der Komponenten definiert.

5. Austragvorrichtung zumindest nach Anspruch 2,
**dadurch gekennzeichnet, dass**
das Rastelement (21) fest mit dem Gehäuse (19) verbunden ist.

6. Austragvorrichtung nach Anspruch 5,
**dadurch gekennzeichnet, dass**
die Vorschubeinheit (15) ein weiteres Rastelement (22) aufweist, das fest mit dem Freigabeelement (18) verbunden ist.

7. Austragvorrichtung nach Anspruch 6,
**dadurch gekennzeichnet, dass**
das Freigabeelement (18) dazu vorgesehen ist, eine Rastverbindung zwischen dem Kulissenelement (20) und dem ersten Rastelement (21) zu lösen.

8. Austragvorrichtung nach Anspruch 7,
**dadurch gekennzeichnet, dass**
das weitere Rastelement (22) für eine Rastverbindung nach dem Lösen der Rastverbindung zwischen dem Kulissenelement (20) und dem ersten Rastelement (21) vorgesehen ist.

9. Austragvorrichtung nach einem der vorhergehenden Ansprüche,
**gekennzeichnet durch**
eine Mischeinheit (23), die dazu vorgesehen ist, die zumindest zwei Komponenten während des Ausbringens miteinander zu vermischen.

## Claims

1. A dispensing apparatus for the simultaneous dispensing of at least two flowable components of a multicomponent mass from different storage volumes (10, 11), having at least two pistons (12, 13) which can be displaced along their direction of extent (14) for the dispensing of the components from the at least two storage volumes (10, 11), and having a feed unit (15) for moving the pistons (12, 13) along their direction of extent (14),
wherein
the feed unit (15) has at least one energy storage element (16, 17), which is provided to supply a force for the movement of the pistons (12, 13), and has at least one release element (18) which is provided to release the movement of the pistons (12, 13) by the at least one energy storage element (16, 17),
**characterized in that**
the feed unit (15) has a track element (20) and at least one latching element (21, 22) which are provided to latch the at least two pistons (12, 13) with respect to the force of the energy storage element (16, 17).

2. A dispensing apparatus in accordance with claim 1,
**characterized by**
a housing (19) at which the at least one energy storage element (16, 17), configured as a spring, is supported.

3. A dispensing apparatus in accordance with claim 1 or claim 2,
**characterized in that**
the track element (20) is fixedly connected to the at least two pistons (12, 13) at least with respect to a movement along the direction of extent (14) of the pistons (12, 13).

4. A dispensing apparatus in accordance with any one of the preceding claims,
**characterized in that**
the track element (20) has a latched connection which defines a feed for the at least two pistons (12, 13) for dispensing the components.

5. A dispensing apparatus in accordance with claim 2,
**characterized in that**
the latching element (21) is fixedly connected to the housing (19).

6. A dispensing apparatus in accordance with claim 5,
**characterized in that**
the feed unit (15) has a further latching element (22) which is fixedly connected to the release element (18).

7. A dispensing apparatus in accordance with claim 6,
**characterized in that**
the release element (18) is provided to release a latched connection between the track element (20) and the first latching element (21).

8. A dispensing apparatus in accordance with claim 7,
**characterized in that**
the further latching element (22) is provided for a latched connection after the release of the latched connection between the track element (20) and the first latching element (21).

9. A dispensing apparatus in accordance with any one of the preceding claims,
**characterized by**
a mixing unit (23) which is provided to mix the at least two components with one another during the dispensing.

## Revendications

1. Dispositif de distribution pour distribuer simultanément au moins deux composants capables de s'écouler d'une masse à plusieurs composants depuis différents volumes de stockage (10, 11), comportant au moins deux pistons (12, 13) qui sont déplaçables le long de leur direction d'extension (14) pour distribuer les composants depuis lesdits au moins deux volumes de stockage (10, 11), et comportant une unité d'avance (15) pour déplacer les pistons (12, 13) le long de leur direction d'extension (14),
dans lequel
l'unité d'avance (15) comprend au moins un élément d'accumulation d'énergie (16, 17) qui est prévu pour fournir une force pour déplacer les pistons (12, 13), et elle comprend au moins un élément de libération (18) qui est prévu pour libérer le déplacement des pistons (12, 13) par ledit au moins un élément d'accumulation d'énergie (16, 17),
**caractérisé en ce que**
l'unité d'avance (15) comprend un élément formant coulisse (20) et au moins un élément d'enclenchement (21, 22), qui sont prévus pour faire enclencher lesdits au moins deux pistons (12, 13) à l'encontre de la force de l'élément d'accumulation d'énergie (16, 17).

2. Dispositif de distribution selon la revendication 1,
**caractérisé par**
un boîtier (19) contre lequel s'appuie ledit au moins un élément d'accumulation d'énergie (16, 17) réalisé sous forme de ressort.

3. Dispositif de distribution selon la revendication 1 ou 2,
**caractérisé en ce que**
l'élément formant coulisse (20) est relié solidairement auxdits au moins deux pistons (12, 13) au moins par rapport à un mouvement le long de la direction d'extension (14) des pistons (12, 13).

4. Dispositif de distribution selon l'une des revendications précédentes,
**caractérisé en ce que**
l'élément formant coulisse (20) comprend une coulisse d'enclenchement qui définit une avance pour lesdits au moins deux pistons (12, 13) pour distribuer les composants.

5. Dispositif de distribution selon la revendication 2,
**caractérisé en ce que**
l'élément d'enclenchement (21) est relié solidairement au boîtier (19).

6. Dispositif de distribution selon la revendication 5,
**caractérisé en ce que**
l'unité d'avance (15) comprend un autre élément d'enclenchement (22) qui est relié solidairement à l'élément de libération (18).

7. Dispositif de distribution selon la revendication 6,
**caractérisé en ce que**
l'élément de libération (18) est prévu pour détacher une liaison d'enclenchement entre l'élément formant coulisse (20) et le premier élément d'enclenchement (21).

8. Dispositif de distribution selon la revendication 7,
**caractérisé en ce que**
l'autre élément d'enclenchement (22) est prévu pour une liaison par enclenchement après le détachement de la liaison par enclenchement entre l'élément formant coulisse (20) et le premier élément d'enclenchement (21).

9. Dispositif de distribution selon l'une des revendications précédentes,
**caractérisé par**
une unité de mélange (23) qui est prévue pour mélanger lesdits au moins deux composants l'un avec l'autre pendant la distribution.
